# EUROPÄISCHE PATENTSCHRIFT

(11) **EP 2 252 763 B1**
(45) Veröffentlichungstag und Bekanntmachung des Hinweises auf die Patenterteilung: **04.01.2012**
(21) Anmeldenummer: 09716504.7
(22) Anmeldetag: 27.02.2009
(51) Int. Cl.: E21B 19/07, E21B 19/16

(54) **SPANNKOPF FÜR EINE ERDBOHRANLAGE**
CLAMPING HEAD FOR AN EARTH-DRILLING SYSTEM
TÊTE DE SERRAGE POUR UNE INSTALLATION DE FORAGE DU SOL

(30) Priorität: 05.03.2008 DE 102008012729
(43) Veröffentlichungstag der Anmeldung: 24.11.2010
(73) Patentinhaber: Scheider, Dietmar, 46562 Voerde (DE)
(72) Erfinder: Scheider, Dietmar, 46562 Voerde (DE)
(74) Vertreter: Cohausz Hannig Borkowski Wißgott
(86) Internationale Anmeldenummer: PCT/EP2009/001414
(87) Internationale Veröffentlichungsnummer: WO 2009/109336

(56) Entgegenhaltungen:
- WO-A-94/11291
- US-A- 3 915 244

## Beschreibung

Die Erfindung betrifft einen Spannkopf für eine Erdbohranlage umfassend eine Hohlwelle (3), durch die hindurch ein Bohrgestänge (9) führbar ist, und wobei in der Hohlwelle (3) wenigstens zwei radial zur Hohlwelle (3) verschiebliche Spannbacken (2) gelagert sind und einen ersten Spannmechanismus für ein Bohrgestänge (9) bilden, wobei in der Hohlwelle (3) ein zweiter Spannmechanismus vorgesehen ist, mittels dem ein Bohrgestänge (9) in axialer Richtung festlegbar ist.

Derartige Spannköpfe sind z.B. aus der US 3915244 die als nächster Stand der Technik gilt, bekannt.

Im Stand der Technik sind weiterhin separate Vorrichtungen bekannt, mittels denen die Möglichkeit besteht, ein Bohrgestänge mittels der Erdbohranlage wieder aus einer ins Erdreich eingebrachten Bohrung herauszuziehen. Im Stand der Technik ist es bekannt hierfür vorgesehene Vorrichtungen, die auch als Elevatorkopf bezeichnet werden, separat zu einem Spannkopf der eingangs genannten Art an einer Bohranlage vorzusehen.

Aufgrund dieser separaten Anordnung kann daher mittels einer Erdbohranlage entweder nur ein Bohrgestänge gehoben werden oder aber ein Bohrgestänge gedreht werden. Eine Überlagerung beider Bewegungen ist mit den im Stand der Technik bekannten Erdbohranlagen nicht möglich, bzw. bedarf einen erheblichen Steuerungsaufwand, um beide eingangs genannten Köpfe in ihrer Bewegung aufeinander abzustimmen.

Aufgabe der Erfindung ist es, einen Spannkopf für eine Erdbohranlage bereitzustellen, mit dem die Möglichkeit geschaffen wird, bei einer Hebebewegung zum Heben eines Bohrgestänges aus einem Bohrloch auch eine Drehmomentübertragung vorzunehmen, um bei der Hebebewegung gleichzeitig eine Drehung des Bohrgestänges bewirken zu können und so das Heben des Bohrgestänges aus dem Erdreich zu vereinfachen, da durch ein Drehen die Haftung zwischen Bohrgestänge und Erdreich vermindert wird. Es ist weiterhin Aufgabe der Erfindung einen Spannkopf so weiterzubilden, dass ein Wirkschluss zwischen dem ersten Spannmechanismus und dem Gestänge erzielt wird und bevorzugt auch, dass Beschädigungen an einem Bohrgestänge durch die Spannbacken vermieden werden.

Gelöst wird diese Aufgabe erfindungsgemäß durch einen Spannkopf der eingangs genanten Art, bei dem koaxial auf der Hohlwelle (3) eine Hülse (1) verschieblich zu dieser angeordnet ist, die wenigstens einen sich erweiternden Endbereich (1b) aufweist und die Spannbacken (2) an ihrem radial außen liegenden Ende mit dem sich erweiternden Endbereich (1 b) zusammenwirkende Anlaufflächen (2b) aufweisen, so dass durch ein Schieben des Endbereichs (1b) über die Spannbacken (2) diese radial nach innen drückbar sind.

Dabei wird die äußere bewegliche Hülse mit dem sich erweiterndem Endbereich auch als Spannglocke bezeichnet aufgrund Ihrer äußeren Formgestaltung. Der sich erweiternde Endbereich kann hier z.B. kegelförmig ausgebildet sein, wobei es vorgesehen sein kann, dass in der üblichen Arbeitsposition eines solchen Spannkopfes der sich erweiternde Endbereich der Hülse am unteren Ende dieser Hülse befindet, so dass das Verschieben der Spannbacken radial nach innen in die Hohlwelle hinein erfolgt, wenn die Hülse auf der Hohlwelle nach unten geschoben wird und hierdurch der sich kegelförmig nach unten erweiternde Endbereich immer weiter über die Enden der Spannbacken geschoben wird.

Die hier genannten Spannbacken können dabei in korrespondierenden Ausnehmungen in der Hohlwelle einliegen, die sich in radialer Richtung durch die Hohlwellenwandung erstrecken. Die Spannbacken können dabei sowohl an der Hohlwelle als auch an der Hülse beweglich befestigt sein, bzw. an beiden Elementen. In einer Ausführung kann der sich erweiternde Bereich in axialer Richtung der Hohlwelle sich erstreckende Langlöcher aufweisen, durch die von außen Schrauben hindurchreichen, die zumindest im seitlichen Schnitt im wesentlichen senkrecht in die Anlaufflächen der Spannbacken eingeschraubt sind, um eine lose Verbindung zwischen Spannbacken und Hülse zu erzielen. So sind die Spannbacken am insbesondere kegelförmig erweiterten Endbereich in der Hülse lose befestigt und können sich in axialer Richtung innerhalb der Langlöcher relativ zur Hülse bewegen, so dass diese über die Spannbacken hinüber geschoben werden kann.

Werden mit der Hülse die Spannbacken radial nach innen in die Hohlwelle verschoben, zum Beispiel durch ein Absenken der Hülse relativ zur Hohlwelle, so können die inneren Flächen der Spannbacken, die auf ein Bohrgestänge zuweisen, mit diesem in Kontakt kommen, wodurch ein Wirkschluss zwischen Spannbacken und Gestänge erzielt werden kann. Ein solcher Wirkschluss kann zum Beispiel in einem Kraft- und / oder Form- und / oder Reibschluss bestehen. Es besteht so die Möglichkeit, zwischen der Hohlwelle und einem Bohrgestänge ein Drehmoment zu übertragen, also eine Rotation des Bohrgestänges im Erdreich dadurch zu erzielen, dass die Hohlwelle gedreht wird.

Dabei kann es in einer ersten möglichen Ausführung vorgesehen sein, dass der zweite Spannmechanismus ebenso wie der erste Spannmechanismus durch ein Bewegen der auf der Hohlwelle verschieblichen Hülse betätigbar ist. Dies hat z.B. den Vorteil, dass nur ein Antrieb vorhanden sein muss, um die Hülse zu bewegen.

In einer anderen alternativen Ausgestaltung kann es auch vorgesehen sein, dass die Hülse zur Betätigung des ersten Spannmechanismus mittels eines ersten Antriebs, insbesondere hydraulischen Antriebs relativ zur Hohlwelle verschiebbar ist und der zweite Spannmechanismus mit einem vom ersten Antrieb unabhängigen zweiten Antrieb betätigbar ist, insbesondere wobei beide Antriebe mit einer Seite an einem gemeinsamen Trägerelement befestigt sind. So können beide Spannmechanismen unabhängig voneinander betrieben werden, z.B. zeitlich nacheinander oder aber auch zeitgleich, beispielsweise durch eine Synchronisation in einer die Antriebe steuernden übergeordneten Steuereinheit. Die Antriebe können dabei in beiden Ausführungen z.B. je wenigstens ein, bevorzugt mehrere gleichmäßig im die Hohlwelle verteilte Zylinder-Kolben-Aggregate umfassen.

Ein derartiger Spannkopf gemäß beiden Alternativen hat den erfindungsgemäßen Vorteil, dass zwei verschiedene Spannmechanismen in demselben Spannkopf realisiert sind, wobei einer der Spannmechanismen optimal angepasst sein kann, um ein Drehmoment zwischen Hohlwelle und Bohrgestänge zu übertragen und der andere Spannmechanismus optimal angepasst sein kann, um eine axiale Kraftausübung optimal auf das Bohrgestänge zu übertragen, insbesondere eine Kraftausübung, um das Bohrgestänge aus dem Erdreich heraus zu ziehen.

Aufgrund der Kombination beider jeweiligen Spannmechanismen in einer Anordnung wird dabei weiterhin der erfindungsgemäße Vorteil erzielt, dass mit demselben Spannkopf sowohl eine Hubbewegung als auch eine Drehbewegung gleichzeitig auf das Bohrgestänge ausgeübt werden kann. Dies kann in der ersten Alternative z.B. erfolgen ohne dass hierfür eine besondere Steuerung vorgesehen sein muss, da beide Bewegungen aneinander gekoppelt sind.

In beiden Alternativen kann es erfindungsgemäß vorgesehen sein, dass der zweite Spannmechanismus wenigstens zwei Spannelemente bevorzugt noch mehr Spannelemente, beispielsweise drei bis fünf Spannelemente umfasst, wobei jedes Spannelement eine radial außenliegende Führungsfläche aufweist, die mit einer Führungsfläche im Inneren der Hohlwelle zusammenwirkt, so dass durch ein Bewegen eines Spannelementes in axialer Richtung, insbesondere bei einer Bewegung des Spannelementes in der üblichen Arbeitsposition des Spannkopfes nach unten ein radiales Bewegen, insbesondere nach innen bewirkbar ist. Eine solche Führungsfläche eines Spannelementes kann z.B. in der Form eines Abschnitts eines Kegelstumpfes gebildet sein.

Hierbei ist es in der ersten Alternative vorgesehen, wie eingangs genannt, dass die einzelnen Spannelemente des zweiten Spannmechanismus bewegt werden, wenn mittels der außen auf der Hohlwelle angeordneten Hülse eine axiale Bewegung insbesondere in der üblichen Arbeitsposition nach unten ausgeführt wird. Hierfür ist eine mechanische Wirkverbindung zwischen äußerer Hülse und inneren Spannelementen vorgesehen, die sich beispielsweise durch die Wandung der Hohlwelle erstrecken kann.

So kann erzielt werden, dass durch das Bewegen der Hülse außen auf der Hohlwelle die in der Hohlwelle angeordneten Spannelemente in der gleichen Bewegungsrichtung zumindest bereichsweise mitgeführt werden. Gemäß der zweiten Alternative sind die Spannelemente separat angetrieben.

In beiden Alternativen wird durch eine entsprechende Anordnung der jeweiligen Führungsflächen der Hohlwelle und der Spannelemente bewirkt, dass beim Bewegen in axialer Richtung automatisch auch ein Bewegen in radialer Richtung der Spannelemente erfolgt, insbesondere so, dass diese formschlüssig um ein von der Hohlwelle umfasstes Bohrgestänge herumgelegt werden können.

Die kinematische Umsetzung einer axialen Bewegung der Spannelemente in eine gleichzeitig erfolgende radiale Bewegung kann hierbei beispielsweise dadurch erfolgen, dass die miteinander zusammenwirkenden Führungsflächen an Spannelement und Hohlwelle relativ zur Mittenachse der Hohlwelle eine Neigung aufweisen, insbesondere bei einer Betrachtung im Schnitt einen spitzen Winkel zu dieser aufweisen.

Ein Formschluss zwischen den Spannelementen und einem Bohrgestänge kann dabei durch an den Spannelementen vorgesehenen an deren radialen inneren Bereichen liegende Anlageflächen erzielt werden, die hinsichtlich ihrer Formgestaltung an ein Bohrgestänge angepasst sind, beispielsweise also an den Durchmesser eines Bohrgestänges, so dass diese Anlageflächen z.B. zumindest einen zylinderabschnittförmigen Flächenbereich aufweisen und / oder auch an eine Schulter angepasst sein können, die am Bohrgestänge vorgesehen ist, bzw. eine Stufe an der sich der Durchmesser des Bohrgestänges ändert, insbesondere in der Richtung von oben nach unten verjüngt.

Eine solche Verjüngung kann an der genannten Schulter bzw. Stufe beispielsweise durch eine rechtwinklige Stufe relativ zur Achse des Bohrgestänges erfolgen oder auch durch eine kegelförmige Stufe bzw. eventuelle andere Formgestaltungen. Die Anlageflächen der Spannelemente weisen demnach auch Flächenbereiche auf, die an eine derartige Schulter bzw. Stufe angepasst sind, so dass durch einen Formschluss zwischen den Spannelementen und einem Bohrgestänge aufgrund der Anlage der Spannelemente an einer derartigen Schulter bzw. Stufe eine axiale Hebekraft auf das Bohrgestänge ausgeübt werden kann, wenn die Anlagefläche an der Schulter / Stufe anliegt, ohne dass die Spannelemente in axialer Richtung relativ zum Bohrgestänge verrutschen. Die Anlageflächen können dabei an einem Spannelement bevorzugt an dessen oberen oder dessen unteren Ende angeordnet sein.

Um eine entsprechende Führungsfläche als Gegenfläche für diejenigen Führungsflächen am jeweiligen Spannelement zu erhalten, kann es in einer bevorzugten Ausführung, insbesondere bei beiden Alternativen, vorgesehen sein, dass eine solche Führungsfläche im Inneren der Hohlwelle gebildet ist durch einen radialen nach innen vorspringenden Ringbereich, dessen innere Ausnehmung eine sich verjüngende, insbesondere kegelstumpfförmige Mantelfläche bildet, die koaxial um die Mittenachse der Hohlwelle angeordnet ist, insbesondere wobei diese kegelstumpfförmige Mantelfläche in der üblichen Arbeitsposition des Spannkopfes nach unten verjüngend ausgebildet ist. Gerade durch die Verjüngung nach unten wird hier erzielt, dass bei einer Abwärtsbewegung der Spannelemente innerhalb des Spannkopfes ein Verschieben dieser Spannelemente radial nach innen erfolgt, wenn die Führungsfläche am Spannelement an der kegelstumpfförmigen Mantelfläche des Ringbereiches entlang gleitet.

Die Ausbildung einer kegelstumpfförmigen Mantelfläche am inneren Ringbereich innen in der Hohlwelle hat fertigungstechnische Vorteile, da eine solche kegelstumpfförmige Mantelfläche in einfacher Weise durch ein inneres Ausdrehen einer Welle erzielt werden kann. Beispielsweise kann hierfür eine Hohlwelle aus einem Vollmaterial gefertigt werden.

Die radial außen liegenden Führungsflächen der Spannelemente können weiterhin als zu der kegelstumpfförmigen Mantelfläche korrespondierende äußere Kegelmantelflächenbereiche ausgebildet sein. Dabei ergibt es sich, wenn sowohl die Führungsflächen an den Spannelementen als auch die an dem vorspringenden Ringbereich kegelstumpfförmig ausgebildet sind, bzw. einen Abschnitt bilden aus einer kegelstumpfförmigen Mantelfläche, dass es nur eine bestimmte Position gibt, in der die jeweiligen Führungsflächen von Spannelement und Ringbereich einander formschlüssig berühren, da außerhalb dieser bestimmten Lage die jeweiligen Durchmesser der einzelnen Kegelflächen relativ zur Mittenachse der Hohlwelle nicht zueinander passen.

Es ist daher in einer bevorzugten Ausführung vorgesehen, dass die jeweiligen Führungsflächen von Spannelement und Ringbereich so aneinander angepasst sind, dass sich der Formschluss zwischen diesen korrespondierenden Führungsflächen mit zunehmendem Formschluss zwischen den Spannelementen und einem Bohrgestänge erhöht, also insbesondere dann, wenn die Spannelemente durch die Hülse nach unten und damit gleichzeitig nach innen geschoben werden.

So kann der zweite Spannmechanismus so ausgeführt sein, dass in dem Augenblick wenn optimaler Formschluss zwischen den Spannelementen und einem Bohrgestänge besteht auch ein optimaler Formschluss zwischen den korrespondierenden Führungsflächen gegeben ist. Es werden auf diese Art und Weise optimal die jeweiligen Kräfte zwischen den Flächen übertragen unter Vermeidung zu hoher lokaler Drücke. Eine derartige Ausführung hat weiterhin auch den Vorteil, das in einem Fall wenn noch kein Formschluss zwischen Spannelement und Bohrgestänge bzw. zwischen den korrespondierenden Führungsflächen besteht, diese Führungsflächen nicht über Ihren gesamten Flächenbereich sondern lediglich punktuell bzw. linienförmig aneinander anliegen, so dass die Reibung zwischen den Führungsflächen in diese Lage der Spannelemente reduziert ist.

Dieselbe Ausgestaltung kann auch zwischen den Führungsflächen an den Spannbacken des ersten Spannmechanismus und dem sich kegelförmig erweiternden Endbereich der äußeren Hülse gegeben sein. Sämtliche vorgenannten Ausführungen bezüglich der Konstruktion der Führungsflächen zwischen den Spannelementen des zweiten Spannmechanismus und der kegelstumpfförmigen Mantelfläche des Ringbereiches gelten analog auch für die Spannbacken des ersten Spannmechanismus und dem kegelstumpfförmigen sich erweiternden Endbereich der Hülse.

In einer anderen möglichen Ausgestaltung kann es auch bei beiden Alternativen vorgesehen sein, dass die innere Mantelfläche des sich nach unten erweiternden kegelstumpfförmigen Endbereichs der Hülse Nuten, insbesondere sich von oben nach unten erstreckende Nuten, mit einem planen Nutgrund aufweisen. Es kann so dieser Nutgrund direkt oder indirekt über ein Zwischenelement mit planen Anlaufflächen der Spannbacken des ersten Spannmechanismus in Wirkverbindung stehen. Gegenüber kegelstumpfförmigen Wirkflächen hat diese Ausführung den Vorteil, dass höhere Kräfte über die größeren Flächen übertragen werden können.

Dabei kann es vorgesehen sein, dass der Nutgrund einer Nut direkt auf eine plane Anlauffläche einer Spannbacke wirkt oder aber in bevorzugter Ausgestaltung, dass in einer Nut ein Führungselement befestigt ist, in welchem eine Spannbacke mit ihrem eine plane Anlauffläche aufweisenden Ende geführt einliegt. Die Eingang zum Stand der Technik genannte Führung durch Schrauben und Langlöcher kann so entfallen und neben dem Vorteil der Führung auf höhere Kräfte übertragen werden. Ein solches Führungselement, das als Zwischenelement wirkt, kann z.B. als ein U-Profil mit hinterschnittenen Profilschenkeln ausgebildet ist, d.h. die innere freie Breite zwischen den Profilschenkeln ist im oberen Bereich kleiner als im unteren Bereich nahe dem inneren Boden des U-Profils.

Die Führung kann dann ausgebildet sein durch in den beiden Seitenflächen einer Spannbacke im Bereich des die Anlauffläche aufweisenden Endes parallel zur planen Anlauffläche ausgebildete Nuten, in welche an einem Führungselement vorgesehene Vorsprünge, insbesondere der jeweilige nicht hinterschnittene Teil der Profilschenkel eingreifen.

In einer weiteren bevorzugten Ausführung ist es vorgesehen, dass ein Spannelement an einem parallel zur Hohlwellenachse angeordneten Bolzen in axialer Richtung verschieblich ist, der ein Spannelement bzw. einen daran angeordneten radialen nach außen weisenden Vorsprung durchdringt. Dies hat den Vorteil, dass beim Einsatz mehrerer einzelner Spannelemente diese jeweils eine Führung haben und sich nur entlang dieser Führung in axialer Richtung im Inneren der Hohlwelle bewegen können. So wird beispielsweise ein Verkannten der Spannelemente relativ zum Bohrgestänge vermieden. Um neben der geführten Bewegung in axialer Richtung gleichzeitig zu ermöglichen, dass bei einer axialen Bewegung eine radiale Bewegung insbesondere nach innen möglich ist, ist es bevorzugt vorgesehen, dass ein solcher Bolzen in einer Ausnehmung des Spannelementes bzw. dessen genannten Vorsprung einliegt, die sich in radialer Richtung erstreckt, also beispielsweise in der Art einer Langloches in radialer Richtung ausgebildet ist. So kann bei einer Bewegung eines Spannelementes in axialer Richtung dieses in axialer Richtung zum Bolzen an diesem entlang geführt werden, sich dabei aber auch gleichzeitig senkrecht zur Erstreckung des Bolzens in radialer Richtung bewegen.

Wie eingangs erwähnt ist es erfindungsgemäß in einer ersten Alternative vorgesehen, dass die Spannelemente betätigt werden durch eine Bewegung der äußeren Hülse. Hierfür kann eine Wirkverbindung vom Inneren der Hohlwelle zur außen liegenden Hülse vorgesehen sein. In einer bevorzugten Ausführung sind dabei die Spannelemente mittels eines im Inneren der Hohlwelle angeordneten Betätigungselementes in axialer Richtung bewegbar, insbesondere in die Richtung zunehmenden Formschlusses relativ zum Bohrgestänge, wobei das Betätigungselement mit der außen auf der Hohlwelle angeordneten Hülse durch wenigstens einen radialen Steg verbunden ist, der sich durch eine Ausnehmung in der Hohlwelle erstreckt.

In der zweiten Alternative kann es vorgesehen sein, dass die Spannelemente mittels wenigstens eines im Inneren der Hohlwelle angeordneten, Betätigungselements in axialer Richtung, insbesondere in Richtung zunehmenden Formschlusses bewegbar sind, wobei das wenigstens eine Betätigungselement mit einem die Hülse umgebenden Druckring durch wenigstens einen radialen Steg verbunden ist, der sich durch eine Ausnehmung in der Hohlwelle erstreckt, insbesondere wobei der wenigstens eine Steg in einer Ausnehmung in axialer Richtung der Hohlwelle bewegbar ist.

Dabei kann bevorzugt der Druckring eine insbesondere obere Lauffläche aufweisen, auf welcher sich der zweite Antrieb, insbesondere Hydraulikzylinder des zweiten Antriebes mittels Kugel- und/oder Rollenlagern abstützt. So kann die Hohlwelle und der Druckring relativ zu einem Antrieb gedreht werden.

Um dies weiterhin zu ermöglichen kann bei der zweiten und insbesondere auch bei der ersten Alternative der erste Antrieb bzw. bei der ersten Alternative der einzige Antrieb, insbesondere Hydraulikzylinder dieses Antriebs mit einem die Hülse umgebenden Ringelement verbunden sein, welches sich sowohl in axialer Zug- als auch in axialer Schubrichtung über Kugel- und/oder Rollenlager an der Hülse abstützt, insbesondere wobei die Kugel- und/oder Rollerlager zwischen zwei die Hülse umgebende Kragen eingefasst sind. Dabei können die Schub- oder Zugkräfte durch verschiedene Lager auf die Hülse übertragen werden, also insbesondere je ein Lager bzw. eine Gruppe von Lagern für die Schubphase und die Zugphase vorgesehen sein.

Bei beiden Alternativen Antriebsarten ist es bevorzugt vorgesehen, dass eine Ausnehmung in der Hohlwelle eine Längserstreckung in axialer Richtung der Hohlwelle aufweist, damit bei einer Bewegung der Hülse oder eines Druckringes in axialer Richtung sich ein Steg der sich in radialer Richtung durch eine solche Ausnehmung erstreckt in dieser axialen Richtung innerhalb der Ausnehmung ebenso bewegbar ist. So kann die Bewegung einer Hülse oder eines Druckringes außen auf der Hohlwelle dadurch in das Innere der Hohlwelle übertragen werden, dass sich das durch die Stege verbundene Betätigungselement zusammen mit der Hülse bewegt. Die Bewegung des Betätigungselementes kann so dann auf verschiedene Arten auf die Spannelemente übertragen werden beispielsweise dadurch, dass ein Betätigungselement direkt und unmittelbar auf ein Spannelement einwirkt oder aber auch dadurch, dass ein Betätigungselement mittelbar über zwischengelagerte Elemente auf ein Spannelement einwirkt, wie später ausgeführt wird.

Dabei kann es in besonders bevorzugter Ausführung unabhängig von der Art der Einwirkung vorgesehen sein, dass ein Betätigungselement ringförmig ausgebildet ist wobei dessen innere Ausnehmung vorgesehen ist, um ein Bohrgestänge zu umgeben und wobei über den Ring dieses Betätigungselementes alle Spannelemente gleichzeitig bewegbar sind.

Weiterhin kann es auch vorgesehen sein, dass die eingangs genannten Bolzen, an denen sich die Spannelemente entlang bewegen, am Betätigungselement befestigt sind. Beispielsweise kann eine Befestigung mittels einer Schraubverbindung erfolgen, wobei ebenso weiterhin es vorgesehen sein kann, dass die Bolzen in Führungsbohrungen eintauchen, die am Ringbereich vorgesehen sind der in der Hohlwelle zur Ausbildung des kegelstumpfförmigen Führungsflächenbereiches gebildet ist. Die Bolzen sind dabei in einem Abstand zur Mittenachse um diese herum angeordnet, insbesondere in einer gleichmäßigen Winkelteilung, ebenso wie die daran beweglich befestigten Spannelemente.

In einer weiterhin bevorzugten Ausführung kann ein Spannelement, insbesondere jedes Spannelement, welches in der Hohlwelle vorgesehen ist, in Richtung zunehmenden Formschlusses und somit insbesondere in einer Richtung nach unten bezüglich der üblichen Arbeitsposition gegen eine rückstellende Kraft verschieblich sein.

Eine solche rückstellende Kraft kann beispielsweise durch eine Druckfeder ausgeübt sein, insbesondere eine solche, die sich einseitig, insbesondere unterseitig am Spannelement und mit Ihrer anderen Seite, insbesondere oben am ringförmigen eingangs genannten Bereich abstützen. Dabei kann eine solche Druckfeder einen ebenso eingangs genannten Bolzen umgeben.

Eine solche rückstellende Kraft kann auch erzeugt sein durch eine Druckfeder, deren eines Ende sich direkt oder mittelbar über einen Ring an einer an die insbesondere kegelstumpfförmige Mantelfläche angrenzende innere Schulter der Hohlwelle abstützt und deren anderes Ende sich direkt oder mittelbar über einen Ring an einem radial auskragenden oberen Bereich eines Spannelements, insbesondere von unten abstützt.

Die Bewegung der Spannelemente in Richtung zunehmenden Formschlusses gegen eine rückstellende Kraft hat den Vorteil, dass das Spannelement durch diese rückstellende Kraft in axialer Richtung auf eine an einem Bohrgestänge realisierte Schulter bzw. Stufe zugedrückt werden kann. So wird hierdurch bewirkt, dass in dem Augenblick, wenn das Bohrgestänge ein Spannelement entlastet dieses Spannelement durch die rückstellende Kraft aus dem Formschluss zwischen den Führungsflächen herausgedrückt wird, also beispielsweise bezogen auf die übliche Arbeitsposition nach oben gedrückt wird. Hierdurch wird das Bohrgestänge aus den Spannelementen freigegeben. Eine derartige Entlastung zwischen Bohrgestänge und dem Spannelement kann beispielsweise erzielt werden, wenn ein Bohrgestänge nach dem Heben mittels eines solches erfindungsgemäßen Spannkopfes auf dem Erdreich aufgestellt wird und der Spannkopf sich relativ zum Bohrgestänge von der Schulter des Bohrgestänges weg nach unten bewegt in axialer Richtung des Bohrgestänges.

Das Entfernen der Spannelemente in radialer Richtung von einem Bohrgestänge weg nach außen kann in einer Weiterbildung noch dadurch unterstützt sein, dass die Spannelemente, insbesondere an ihrem oberen Ende jeweils radial innen liegende, insbesondere sich nach unten verjüngende kegelstumpfabschnittsförmige Anlaufflächen aufweisen, mittels denen in einer Wirkverbindung zu in der Hohlwelle angeordneten korrespondierenden Anlaufflächen ein Spannelement bei einer Aufwärtsbewegung radial nach außen verschiebbar ist, insbesondere wenn sich das jeweilige Spannelement axial nach oben bewegt und dabei die jeweiligen Anlaufflächen in Wirkverbindung treten.

Die in der Hohlwelle angeordneten korrespondierenden Anlaufflächen können z.B. ausgebildet sein durch einen äußeren unteren kegelstumpfförmigen, insbesondere sich nach unten verjüngenden Abschnitt eines koaxial in der Hohlwelle im oberen Bereich befestigten Rohres. Dieses Rohr kann z.B. durch einen daran befestigten Ring oder Kragen oder auch Stege an der Hohlwelle insbesondere an deren inneren oberen Bereich befestigt sein.

In einer weiterhin bevorzugten Ausführung, besonders bei der ersten Antriebsalternative, ist es vorgesehen, eine mittelbare Einwirkung des Betätigungselementes auf die jeweiligen Spannelemente vorzunehmen mittels wenigstens einer Druckfeder die zwischen Betätigungselement und jedem Spannelement vorgesehen ist. Hierdurch wird erzielt, dass eine Kraft nicht unmittelbar zwischen Betätigungs- und Spannelement wirkt, sondern dass die Kraft jeweils durch die Druckfeder aufgebracht wird. Dies hat darüber hinaus den Vorteil, dass über einen bestimmten vorgegebenen axialen Bewegungsweg im Wesentlichen immer dieselbe Kraft auf das Spannelement ausgeübt wird, die sich durch die Federkonstante der Druckfeder in Abhängigkeit vom Einfederweg ergibt.

Hierbei kann es vorgesehen sein, dass eine solche Druckfeder unmittelbar zwischen Betätigungselement und Spannelement angeordnet ist oder aber in einer besonders bevorzugten Ausführung, dass eine solche Druckfeder zwischen einem Betätigungselement und einem zwischengelagerten Element, z.B. einem Zwischenring angeordnet ist, der zwischen Betätigungselement und Spannelement liegt. Über einen solchen Zwischenring können wiederum alle Spannelemente gleichzeitig kontaktiert sein. Federelemente können demnach zwischen den aufeinander zuweisenden Ringflächen von Zwischenring und Betätigungselement angeordnet sein, beispielsweise bevorzugt an den Positionen, an denen die eingangs genannten Bolzen sich vom Betätigungselement aus durch den Zwischenring und die Spannelemente hindurch erstrecken können. So kann jede dieser Federn beispielsweise einen Bolzen umgeben.

Eine derartige Ausführung hat erfindungsgemäß den besonderen Vorteil, dass bei der ersten Antriebsalternative eine Hülse in axialer Richtung relativ zur Hohlwelle bewegbar ist, wobei zunächst durch die mittelbare Wirkung des Betätigungselementes über die Druckfedern die Spannelemente in ein Formschluss mit einem Bohrgestänge bewegbar sind, wobei nach dem Erreichen dieses Formschlusses zwischen Betätigungselement und Spannelementen bzw. Betätigungselement und Zwischenring ein axialer Bewegungsbereich verbleibt.

Dieser axialer Bewegungsbereich ergibt sich hierbei im Wesentlichen dadurch, dass bei Erreichen des Formschlusses die Druckfedern noch nicht vollständig komprimiert sind. Es verbleibt demnach ein axialer Bewegungsbereich der gegeben ist durch die bei Formschluss erzielte Kompression der Druckfedern bis zur maximal möglichen Kompression der Druckfedern, z.B. wenn deren Windungen aneinander anliegen oder ein separater Anschlag vorgesehen ist. Die Konstruktion des erfindungsgemäßen Spannkopfes kann demnach derart sein, dass aufgrund dieses verbliebenen Bewegungsbereiches selbst bei schon vorliegendem Formschluss zwischen den Spannelementen und dem Bohrgestänge die äußere Hülse in diesem gegeben Bewegungsbereich in axialer Richtung weiterbewegt werden kann, bis das ein Wirkschluss zwischen den Spannbacken der ersten Spannvorrichtung und dem Bohrgestänge entsteht. Dieser Wirkschluss kann beispielsweise gegeben sein durch einen Kraft- und / oder Form- und / oder Reibschluss zwischen den Spannbacken der ersten Spannvorrichtung und dem Bohrgestänge.

Es wird also in der ersten Antriebsalternativen bei einer Bewegung der Hülse insbesondere bezogen auf die übliche Arbeitsposition in axialer Richtung nach unten zunächst ein Formschluss zur axialen Festlegung des Bohrgestänges mit dem zweiten Spannmechanismus erzielt und nachdem dieser erreicht ist, durch ein Weiterbewegen der Hülse der Wirkschluss zwischen den Spannbacken der ersten Spannvorrichtung und dem Bohrgestänge, um hierdurch ein Drehmoment übertragen zu können.

Bei beiden Antriebsalternativen kann es weiterhin vorgesehen sein, dass am unteren Ende des sich nach unten erweiternden, insbesondere kegelförmig erweiternden Endbereichs der Hülse ein insbesondere gelochtes Ringelement angeordnet ist, welches in seinem inneren freien Durchmesser die Hohlwelle aufnimmt und welches mit einem nach oben aufstehenden Kragen den Endbereich umgreift. Hierdurch eine Stabilisierung der Hülse erreicht, die ansonsten dazu tendieren kann beim Aufbringen der Druckkräfte über die Spannbacken aufzuspreizen. Dieses Aufspreizen kann durch das stabilisierende Ringelement verhindert werden.

So ermöglicht ein solcher erfindungsgemäßer Spannkopf beim Heben des Bohrgestänges neben den hierfür ausgeübten Zugkräften aus dem Erdreich heraus auch gleichzeitig das Rohrgestänge aufgrund der Möglichkeit zur Drehmomentübertragung zu drehen und so die Haftung zwischen Bohrgestänge und Erdreich zu verringern, was den Hebevorgang wesentlich vereinfacht. Dabei können die Spannbacken des ersten Spannmechanismus z.B. eine Oberflächengestaltung der mit einem Bohrgestänge zusammenwirkenden Fläche aufweisen, die einen guten Wirkschluß erzeugen. Beispielsweise kann die Oberfläche eine Strukturierung und/oder bevorzugt eine Beschichtung aufweisen, die als Reibbelag wirkt. Eine solche Beschichtung kann z.B. den Wirkschluß verbessernde Partikel, z.B. Sand, Diamanten etc aufweisen. So kann die Kraft über eine große Fläche in das Bohrgestänge eingeleitet werden, wodurch lokale Beschädigungen ausbleiben.

Bei umgekehrter Bewegung der Hülse, d.h. bezogen auf eine normale Arbeitsposition von unten nach oben löst sich bei der ersten Antriebsalternativen somit in umgekehrter Reihenfolge zunächst der Wirkschluss zwischen den Spannbacken und dem Bohrgestänge wobei in dem Fall wenn das Bohrgestänge im Spannkopf hängt der Formschluss zwischen den Spannelementen der zweiten Spannvorrichtung und dem Bohrgestänge zunächst erhalten bleibt, da das Bohrgestänge über seine Schulter/ Stufe, die eingangs beschrieben wurde mit seiner Gewichtskraft auf den Spannelementen aufliegt und somit diese nun statt durch die Hülse / Betätigungselement über das Bohrgestänge in axialer Richtung nach unten und somit in Schwerkraftrichtung belastet sind, so dass der Formschluss selbsthemmend erhalten bleibt.

Erst wie eingangs genannt in dem Fall, wenn das Bohrgestänge die Spannelemente entlastet, beispielsweise auf dem Erdreich aufgestellt wird, senkt sich der Spannkopf relativ zum Bohrgestänge ab, wodurch der Formschluss zwischen dem Bohrgestänge bzw. der Schulter und den Spannelementen aufgehoben wird und die Spannelemente durch die Federbelastung in axialer Richtung nach oben verschoben werden und somit das Bohrgestänge freigeben. Bei der zweiten Antriebsalternativen ist der separate Antrieb zu betätigen, um den Formschluß der Spannelemente zu erzeugen bzw. zu lösen.

Bei der erfindungsgemäßen Vorrichtung ist es bevorzugt bei beiden Antriebsalternativen vorgesehen, den zweiten Spannmechanismus bezogen auf eine übliche Arbeitsposition des Spannkopfes oberhalb des genannten ersten Spannmechanismus anzuordnen. Ebenso ist es möglich, diese Anordnung umzukehren.

Ein bevorzugtes Ausführungsbeispiel der Erfindung ist in den nachfolgenden Figuren dargestellt. Es zeigen:
- Figur 1: eine Schnittdarstellung durch einen erfindungsgemäßen Spannkopf der ersten Antriebsalternative
- Figur 2: eine Ausschnittdarstellung mit der Federanordnung nach Figur 1
- Figur 3: eine perspektivische Ansicht eines Spannkopfes der zweiten Antriebsalternative
- Figur 4: eine Schnittdarstellung des Spannkopfes nach Figur 3
- Figur 5: eine Darstellung eines Spannelements
- Figur 6: die alleinige Darstellung der Hohlwelle
- Figur 7: die alleinige Darstellung der Hülse
- Figur 8: die alleinige Darstellung eine Spannbacke des ersten Spannmechanismus
- Figur 9 und 10: die Darstellung eines Führungselementes zum Führen einer Spannbacke gemäß Figur 8

Die Figur 1 zeigt in einer seitlichen Schnittdarstellung einen erfindungsgemäßen Spannkopf der eingangs allgemein beschriebenen Art in der ersten Antriebsalternativen. Erkennbar ist hier eine Hohlwelle 3, auf der koaxial und in axialer Richtung beweglich eine Hülse 1 angeordnet ist, deren unterer Endbereich sich bei der vorliegenden Ausführungsform kegelförmig nach unten erweitert.

In der Hohlwelle sind in der Nähe des unteren Endes radiale Ausnehmungen 3d vorgesehen, durch die in radialer Richtung Spannbacken 2 hindurchreichen, die mit Ihren inneren Flächen 2a einen Wirkschluss beispielsweise einen Form-, Kraft- oder Reibschluss mit einem Bohrgestänge 9 eingehen können, wenn diese Spannbacken 2 radial maximal nach innen verschoben sind. Die Flächen 2a können z.B. eine gezahnte Oberfläche aufweisen.

Um dieses radiale nach innen Verschieben zu erzielen, weisen die Spannbacken 2 radial außenliegende Anlaufflächen 2b auf, die korrespondierend ausgebildet sind zu der inneren Kegelfläche 1 b des unteren Endbereiches der Hülse. Hierbei kann die Anpassung der korrespondierenden Flächenbereiche derart sein, das diese einen maximalen Formschluss eingehen, wenn auch der Wirkschluss zwischen den radial inneren Flächen 2a und dem Bohrgestänge gegeben ist, also im wesentlichen die Hülse 1 auch maximal nach unten verschoben ist.

Erkennbar ist hier des Weiteren ein zweiter Spannmechanismus im Inneren der Hohlwelle oberhalb der Spannbacken 2, der vorliegend beispielsweise mehrere, hier insbesondere vier Spannelemente 4 umfasst die koaxial zur Mittenachse 10 des Bohrgestänges 9 bzw. der Hohlwelle 3 angeordnet sind und radial innen liegende Anlageflächen 4b aufweisen, die ausgebildet sind, um formschlüssig an das Bohrgestänge 9 bzw. dessen Schulter 9a angelegt zu werden. An dieser Schulter 9a verjüngt sich das Bohrgestänge 9 von oben nach unten, in diesem Fall kegelartig / konisch.

Die Spannelemente 4 weisen weiterhin radial außenliegende Führungsflächen 4a auf, die in einem spitzen Winkel zur Mittenachse bezogen auf diese Schnittdarstellung angeordnet sind und die weiterhin korrespondierend ausgebildet sind, zu Führungsflächen 3a im Inneren der Holwelle 3. Diese Führungsflächen 3a im Inneren der Hohlwelle 3 können hier ausgebildet sein in Form eines ringförmigen Bereiches 3b der sich von der Hohlwellenwandung der Hohlwelle 3 radial nach innen erstreckt und der eine zur Mittenachse koaxiale Ausnehmung aufweist, die kegelstumpfförmig ausgebildet ist und sich nach unten hin verjüngt. Hierbei sind die korrespondierenden Führungsflächen 4a und 3a an den Spannelementen und dem Ringbereich 3b der Hohlwelle 3 so aneinander angepasst, dass bei dem hier dargestellten maximalen Formschluss zwischen den Spannelementen 4 und dem Bohrgestänge 9 auch ein bestmöglicher Formschluss zwischen den radial außenliegenden Führungsflächen 4a der Spannelemente und dem inneren kegelstumpfförmigen Flächenbereich 3a des Ringbereiches 3b ergibt.

Erkennbar ist hier weiterhin, dass die Spannelemente 4 in ihrem oberen Bereich ein radial nach außen weisenden Vorsprung 4c aufweisen, durch den Führungsbolzen 6 hindurchreichen. Durch diese Führungsbolzen werden die Spannelemente in axialer Richtung geführt und Ihrer Lage gehalten, wobei weiterhin in den genannten radialen Vorsprüngen 4c der Spannelemente 4 hier in radialer Richtung angeordnete Langlöcher vorgesehen sind, so dass bei einer axialen Bewegung der Spannelemente 4 von oben nach unten und der Führung zwischen den Flächen 3a und 4a gleichzeitig auch die Spannelemente 4 im Spiel der genannten Langlöcher radial nach innen bewegt werden können.

Erkennbar ist hier insbesondere mit Bezug auf die Figur 2 eine besondere Federkonstruktion, bei der die jeweiligen Spannelemente 4 entgegen einer Federkraft die durch so genannte Öffnungsfedern 7 aufgebraucht werden nach unten in Richtung zunehmenden Formschlusses zwischen Spannelement und Bohrgestänge verschoben werden. Hierbei sind die Öffnungsfedern 7 zwischen den radialen Vorsprüngen 4c der Spannelemente 4 und dem Ringbereich 3b abgestützt, wofür der Rindbereich 3b eine Sackbohrung aufweist.

Erkennbar ist in dieser Konstruktion weiterhin, dass ein Betätigungselement 5 als Mitnehmer für die Spannelemente 4 vorgesehen ist, welches im wesentlichen ringförmig ausgebildet ist und das Bohrgestänge 9 umgibt und welches mit Stegen durch Ausnehmungen 3c mit der äußeren Hülse 1 verbunden ist. Zwischen dem Betätigungselement 5 und den Spannelementen 4 ist hier weiterhin ein Zwischenring 5a angeordnet, der gleichzeitig alle Spannelemente 4 von oben kontaktiert.

Zwischen dem Zwischenring 5a und dem Betätigungselement 5 ist hier eine so genannte Schließ-Druckfeder 8 angeordnet die vorgesehen ist, um die Bewegung des Betätigungselementes 5 mit der Hülse 1 mittelbar über die Feder 8 auf den Zwischenring 5a und so auf die Spannelemente 4 zu übertragen. Somit werden die Spannelemente 4 im wesentlichen durch die Federkräfte die durch die Druckfedern 8 wirken in axialer Richtung nach unten in Richtung zunehmenden Formschlusses gedrückt, nicht jedoch durch die Kräfte die auf die Hülse z.B. mit einer hydraulische Antriebsvorrichtung bzw. mit der Hülse auf die Spannbacken 2 ausgeübt werden. Es ist hier insbesondere aus der Figur 2 auch ersichtlich, dass bei Erreichen maximalen Formschlusses zwischen Spannbacken 4 und Gestänge 9, wie es die Figur 1 zeigt, ein Spalt 10 zwischen Betätigungselement 5 und Zwischenring 5a verbleibt. Dieser Spalt 10 stellt ein Bewegungsbereich da, in dem die Hülse 1 selbst dann, wenn schon maximaler Formschluss zwischen den Spannelementen 4 und dem Bohrgestänge 9 erzielt ist, noch weiter nach unten bewegt werden kann, um so die Spannbacken 2 mit maximaler Kraft auf das Bohrgestänge 9 zu drücken. Es wir somit bewirkt, dass zunächst durch den erzielten Formschluss das Bohrgestänge 9 in axialer Richtung festgelegt wird aufgrund der Anlage zwischen der Schulter 9a und den Spannelementen 4 sowie das weiterhin auch durch den Wirkschluss zwischen den Spannbacken 2 und dem Bohrgestänge 9 ein Drehmoment auf dieses durch eine Drehung der Hohlwelle 3 übertragen werden kann. So kann beim Heben des Bohrgestänges 9 dieses gleichzeitig auch gedreht werden, was den Hebevorgang vereinfacht.

Die Figur 3 und 4 zeigen einen erfindungsgemäßen Spannkopf der zweiten Alternativen, bei welcher zum Betätigen des ersten und zweiten Spannmechanismus separate Antriebe, hier hydraulische Zylinder-Kolben-Aggregate eingesetzt sind. Dabei werden nachfolgend im Wesentlichen nur bei den Figuren 1 und 2 nicht vorgesehen oder nicht genannte Merkmale beschrieben.

Die Hülse 1 weist hier oberhalb des sich erweiternden Bereichs 1b zwei beabstandete Kragen 1c und 1d auf, von denen der Kragen 1c einstückig ist mit der Hülse 1 und der Kragen 1 d durch einen auf die Hülse schraubbaren Ring gebildet wird. Beide Kragen umschließen Lager 11a und 11b, wobei mit Lager 11a eine nach unten gerichtete Kraft (Schubkraft) und mit Lager 11b eine nach oben gerichtete Kraft (Zugkraft) auf die Hülse ausgeübt wird. Diese Kraft wird mittels eines die Hülse 1 umgebenden Ringelementes 12 durch die Lager in die Hülse eingeleitet. So kann die Hülse 1 mit der Hohlwelle 3 gedreht werden, wobei das mit dem ersten Antrieb gekoppelte Ringelement 12 unrotiert stillsteht. Der erste Antrieb wird hier gebildet durch die Zylinder-Kolben-Aggregate 13, die am Ringelement 12 z.B. mit der Kolbenstange befestigt sind und eine gleichmäßige Winkelverteilung um das Ringelement herum aufweisen.

Der zweite Antrieb umfasst ebenfalls Zylinder-Kolben-Aggregate 14 mit gleichmäßiger Winkelverteilung um den Spannkopf, die über Kugel- und/oder Rollenlager 15 die erzeugte Kraft auf eine Lauffläche 16a eines Druckringes 16 einleiten, der durch hier nicht gezeigte Ausnehmungen 17 in der Hohlwelle 3 mittels Stegen mit einem ringförmigen Betätigungselement 5 verbunden ist, so dass die Bewegung des Druckringes 16 in das Innere der Hohlwelle 3 übertragen wird.

Dabei wirkt hier das Betätigungselement 5 direkt von oben auf die Spannelemente 4, hier insbesondere auf deren oberen radial nach aussen auskragenden Rand 4c. Das hier eingesetzte Spannelement 4 ist in der Figur 5 im Detail dargestellt mit den mit Figuren 1 und 2 übereinstimmenden Bezugszeichen.

Gegenüber der Ausführung nach Figuren 1 und 2 weist hier ein Spannelement 4 noch eine Anlauffläche 4d am inneren oberen Bereich auf, die die Form eines Abschnitts eines Kegelstumpfes aufweist und hier zusammenwirkt mit korrespondierenden Anlaufflächen 17a am kegelstumpfförmigen unteren Ende eines Rohres 17, dass koaxial in der Hohlwelle 3 befestigt ist über das Ringelement 17b und ein Bohrgestänge 9 umgibt.

Die Figur 4 zeigt weiterhin einen Druckfedermechanismus 18 zur Kraftbeaufschlagung der Spannelement 4 in Öffnungsrichtung. Hier ist eine Feder zwischen zwei Ringen eingelegt, wobei der untere Ring an einer inneren Schulter oberhalb der kegelstumpfförmigen inneren Mantelfläche 3a der Hohlwelle 3 anliegt und der obere Ring unten am auskragenden Bereich 4c eines Spannelementes. Hier ist der Federmechanismus aus Gründen der Übersichtlichkeit in der komprimierten Stellung gezeigt, jedoch die Spannelemente 4 in der nach oben geschobenen Stellung.

Die Figuren 3 und 4 zeigen darüber hinaus dass oben an der Hohlwelle 3 ein Flansch 3e angeordnet ist, der mittels eines Spannringes 19 mit dem korrespondierenden Flansch 20 eines Drehantriebes verbindbar ist, um Hohlwelle 3 und Hülse 1 zu rotieren gegenüber einem hier nicht gezeigten Trägerelement, an welchem beide Antriebe 13 und 14 befestigt sind.

Unten an der Hohlwelle 3 befindet sich ein trichterförmiges Einführstück 21, um das Einführen des Bohrgestänges 9 zu erleichtern. Dieses Einführstück 21 kann entfernbar unten in der Hohlwelle 3 angeordnet sein.

Am unteren Ende des sich nach unten erweiternden Bereiches 1 b der Hülse 1 ist ein Stabilisationsring 22 angeordnet, der mit seinem aufstehenden äußeren Kragen die Hülse unten umgibt und so ein Aufspreizen der Hülse 1 bei Belastung verhindert.

Die Figuren 6 und 7 zeigen die Hohlwelle 3 und die Hülse 1 als separate Bauteile. In Figur 7 ist bei der Hülse 1 zu erkennen, dass diese in der hier bevorzugten Ausführung Nute 23 in der inneren kegelstumpfförmigen Mantelfläche 1 b aufweist, die von oben nach unten verlaufen und eine gleichmäßige Winkelteilung haben. Die Nuten 23 haben plane Nutgründe, in welche die Führungselemente 24 gemäß Figuren 9 und 10 eingesetzt werden können.

Diese Führungselemente 24 weisen die Form eines U-Profils auf mit einer planen inneren Basis 24a und Profilschenkel 24b die am äußeren Bereich mit einer Stufung nach innen vorstehen, so dass das Führungselement 24 eine hinterschnittene Nut ausbildet. Hier kann die Höhe der Führungselemente 24 bezogen auf die spätere Positionierung in einer Nut 23 ach oben hin abnehmen.

Das Führungselement 24 bildet eine Schienenführung für eine jeweilige Spannbacke 2 des ersten Spannmechanismus, die an ihren beiden Seiten jeweils eine Nut 2c aufweist, die nahe der hier planen Anlauffläche 2b parallel zu deren Oberfläche verläuft. In die Nut 2c kann der nicht hinterschnittene Bereich 24c eines jeden Profilschenkels 24b eines Führungselementes 24 einliegen, wodurch die Spannbacke 2 in der Hülse sicher geführt wird. Dabei liegt die plane Anlauffläche 2b an der planen inneren Basis 24a an, insbesondere so dass große Kräfte übertragen werden können.

Bezüglich sämtlicher Ausführungen ist festzusteilen, dass die in Verbindung mit einer Ausführung genannten technischen Merkmale nicht nur bei der spezifischen Ausführung eingesetzt werden können oder eingesetzt sind, sondern auch bei den jeweils anderen Ausführungen. Sämtliche offenbarten technischen Merkmale dieser Erfindungsbeschreibung und der Figuren sind als erfindungswesentlich einzustufen und beliebig miteinander kombinierbar oder in Alleinstellung einsetzbar. Dabei wird in der gesamten Offenbarung unter der Erwähnung, dass ein Merkmal vorgesehen sein kann oder ein Verfahrenschritt durchgeführt werden kann auch eine Ausführung der Erfindung verstanden, in der das betreffende Merkmal vorgesehen ist bzw. ein betreffender Verfahrensschritt durchgeführt wird.

## Patentansprüche

1. Spannkopf für eine Erdbohranlage umfassend eine Hohlwelle (3), durch die hindurch ein Bohrgestänge (9) führbar ist, und wobei in der Hohlwelle (3) wenigstens zwei radial zur Hohlwelle (3) verschiebliche Spannbacken (2) gelagert sind und einen ersten Spannmechanismus für ein Bohrgestänge (9) bilden, wobei in der Hohlwelle (3) ein zweiter Spannmechanismus vorgesehen ist, mittels dem ein Bohrgestänge (9) in axialer Richtung festlegbar ist, **dadurch gekennzeichnet, dass** koaxial auf der Hohlwelle (3) eine Hülse (1) verschieblich zu dieser angeordnet ist, die wenigstens einen sich erweiternden Endbereich (1 b) aufweist und die Spannbacken (2) an ihrem radial außen liegenden Ende mit dem sich erweiternden Endbereich (1b) zusammenwirkende Anlaufflächen (2b) aufweisen, so dass durch ein Schieben des Endbereichs (1b) über die Spannbacken (2) diese radial nach innen drückbar sind.

2. Spannkopf nach Anspruch 1, **dadurch gekennzeichnet, dass** der zweite Spannmechanismus durch das Bewegen der Hülse (1) betätigbar ist oder die Hülse (1) zur Betätigung des ersten Spannmechanismus mittels eines ersten Antriebs (13) relativ zur Hohlwelle (3) verschiebbar ist und der zweite Spannmechanismus mit einem vom ersten Antrieb (13) unabhängigen zweiten Antrieb (14) betätigbar ist, wobei beide Antriebe (13,14) an einem gemeinsamen Trägerelement befestigt sind.

3. Spannkopf nach einem der vorherigen Ansprüche, **dadurch gekennzeichnet, dass** der zweite Spannmechanismus wenigstens zwei Spannelemente (4) umfasst, wobei jedes Spannelement (4) eine radial außen liegende Führungsfläche (4a) umfasst, die mit einer Führungsfläche (3a) im Inneren der Hohlwelle (3) zusammenwirkt, so dass durch ein Bewegen eines Spannelementes (4) in axialer Richtung, insbesondere nach unten, ein radiales Bewegen, insbesondere nach innen, bewirkbar ist und die Spannelemente (4) jeweils radial innen liegende, insbesondere kegelstumpfförmige Anlageflächen (4b) aufweisen, mittels denen diese jeweils formschlüssig an ein Bohrgestänge (9), insbesondere an eine an einem Bohrgestänge (9) ausgebildete Schulter / Stufe (9a) im Durchmesser anlegbar sind.

4. Spannkopf nach Anspruch 3 **dadurch gekennzeichnet, dass** eine Führungsfläche (3a) im Inneren der Hohlwelle (3) gebildet ist durch einen radial nach innen vorspringenden Ringbereich (3b), dessen innere Ausnehmung eine sich verjüngende, insbesondere kegelstumpfförmig verjüngende Mantelfläche (3a) bildet, die koaxial um die Mittenachse (10) der Hohlwelle (3) angeordnet ist, insbesondere die nach unten verjüngend ausgebildet ist wobei die radial außen liegenden Führungsflächen (4a) der Spannelemente (4) als zu der kegelstumpfförmigen Mantelfläche (3a) korrespondierende äußere Kegelmantelflächenbereiche ausgebildet sind, insbesondere wobei sich der Formschluß zwischen den korrespondierenden Führungsflächen (3a, 4a) mit zunehmendem Formschluß zwischen den Spannelementen (4) und einem Bohrgestänge (9) erhöht.

5. Spannkopf nach einem der Ansprüche 3 bis 4, **dadurch gekennzeichnet, dass** ein Spannelement (4) an einem parallel zur Hohlwellenachse (10) angeordneten Bolzen (6) in axialer Richtung verschieblich ist, insbesondere wobei der Bolzen (6) in einer in radialer Richtung sich erstreckenden Ausnehmung des Spannelements (4) oder eines daran angeordneten radialen Vorsprunges (4c) einliegt.

6. Spannkopf nach Anspruch 5, **dadurch gekennzeichnet, dass** die Spannelemente (4) mittels eines im Inneren der Hohlwelle (3) angeordneten insbesondere ringförmigen Betätigungselements (5) in axialer Richtung, insbesondere in Richtung zunehmenden Formschlusses bewegbar sind, wobei das Betätigungselement (5) mit der Hülse (1) durch wenigstens einen radialen Steg verbunden ist, der sich durch eine Ausnehmung (3c) in der Hohlwelle (3) erstreckt, insbesondere wobei der wenigstens eine Steg in einer Ausnehmung (3c) in axialer Richtung der Hohlwelle (3) bewegbar ist.

7. Spannkopf nach Anspruch 6, **dadurch gekennzeichnet, dass** die Bolzen (6) am Betätigungselement (5) befestigt sind, insbesondere wobei die Bolzen (6) in Führungsbohrungen am Ringbereich (3b) eintauchen.

8. Spannkopf nach einem der Ansprüche 4, 6 oder 7, **dadurch gekennzeichnet, dass** ein Spannelement (4) in Richtung zunehmenden Formschlusses gegen eine rückstellende Kraft, insbesondere eine durch eine Druckfeder (7) aufgebrachte Kraft verschieblich ist.

9. Spannkopf nach einem der Ansprüche 6 oder 7, **dadurch gekennzeichnet, dass** das Betätigungselement (5) mittelbar zumindest über wenigstens eine Druckfeder (8) auf ein Spannelement (4) wirkt, insbesondere wobei die Druckfedern (8) zwischen einem Betätigungselement (5) und einem Zwischenring (5a) angeordnet sind und der Zwischenring (5a) alle Spannelemente (4) gleichzeitig kontaktiert.

10. Spannkopf nach Anspruch 9, **dadurch gekennzeichnet, dass** die Hülse (1) in axialer Richtung relativ zur Hohlwelle (3) bewegbar ist, wobei zunächst durch die mittelbare Wirkung des Betätigungselements (5) über Druckfedern (8) die Spannelemente (4) in einen Formschluß mit einem Bohrgestänge (9) bewegbar sind und nach Erreichen dieses Formschlusses zwischen Betätigungselement (5) und Spannelementen (4) oder zwischen Betätigungselement (5) und einem Zwischenring (5a) eine axialer Bewegungsbereich (10) verbleibt, insbesondere durch ein Bewegungsspiel in den Druckfedern (8), wobei durch eine weitere axiale Bewegung in diesem Bewegungsbereich (10) ein Wirkschluß, insbesondere Kraft- und/oder Form- und/oder Reibschluß zwischen den Spannbacken (2) der ersten Spannvorrichtung und einem Bohrgestänge (9) bewirkbar ist.

11. Spannkopf nach Anspruch 4, **dadurch gekennzeichnet, dass** die Spannelemente (4) mittels wenigstens eines im Inneren der Hohlwelle (3) angeordneten, insbesondere ringförmigen Betätigungselements (5) in axialer Richtung, insbesondere in Richtung zunehmenden Formschlusses bewegbar sind, wobei das wenigstens eine Betätigungselement (5) mit einem die Hülse (1) umgebenden Druckring durch wenigstens einen radialen Steg verbunden ist, der sich durch eine Ausnehmung (3c) in der Hohlwelle (3) erstreckt, insbesondere wobei der wenigstens eine Steg in einer Ausnehmung (3c) in axialer Richtung der Hohlwelle (3) bewegbar ist und wobei der Druckring (16) eine insbesondere obere Lauffläche aufweist, auf welcher sich der zweite Antrieb (14), insbesondere Hydraulikzylinder (14) des zweiten Antriebes mittels Kugel- und/oder Rollenlagern (15) abstützt.

12. Spannkopf nach einem der Ansprüche 2, 3, 4 oder 11, **dadurch gekennzeichnet, dass** der erste Antrieb (13), insbesondere Hydraulikzylinder (13) des ersten Antriebs mit einem die Hülse (1) umgebenden Ringelement (12) verbunden sind, welches sich sowohl in axialer Zug- als auch in axialer Schubrichtung über Kugel- und/oder Rollenlager (11a, 11b) an der Hülse (1) abstützt, insbesondere wobei die Kugel- und/oder Rollerlager (11a, 11 b) zwischen zwei die Hülse (1) umgebende Kragen (1c, 1d) eingefasst sind.

13. Spannkopf nach einem der Ansprüche 3 oder 11, **dadurch gekennzeichnet, dass** die Spannelemente (4), insbesondere an ihrem oberen Ende jeweils radial innen liegende, insbesondere sich nach unten verjüngende kegelstumpfabschnittsförmige Anlaufflächen (4d) aufweisen, mittels denen in einer Wirkverbindung zu in der Hohlwelle (3) angeordneten korrespondierenden Anlaufflächen (17a) ein Spannelement (4) bei einer Aufwärtsbewegung radial nach außen verschiebbar ist und die in der Hohlwelle (3) angeordneten korrespondierenden Anlaufflächen (17a) ausgebildet sind durch ein koaxial in der Hohlwelle (3) im oberen Bereich befestigtes Rohr (17), welches einen äußeren unteren kegelstumpfförmigen Abschnitt (17a) aufweist.

14. Spannkopf nach einem der Ansprüche 1 bis 4, oder 11 bis 13, **dadurch gekennzeichnet, dass** am unteren Ende des sich nach unten erweiternden, insbesondere kegelförmig erweiternden Endbereichs (1 b) der Hülse (1) ein insbesondere gelochtes Ringelement (22) angeordnet ist, welches in seinem inneren freien Durchmesser die Hohlwelle (3) aufnimmt und welches mit einem nach oben aufstehenden Kragen den Endbereich umgreift.

15. Spannkopf nach einem der Ansprüche 1 bis 4, oder 6 bis 10, **dadurch gekennzeichnet, dass** die innere Mantelfläche des sich nach unten erweiternden, insbesondere kegelstumpfförmigen Endbereichs (1b) der Hülse (1) Nuten (23), insbesondere sich von oben nach unten erstreckende Nuten (23) mit einem planen Nutgrund aufweisen, insbesondere die direkt oder indirekt über ein Zwischenelement (24) mit planen Anlaufflächen (2b) der Spannbacken (2) des ersten Spannmechanismus in Wirkverbindung stehen, wobei in einer Nut (23) ein Führungselement (24) befestigt ist, in welchem eine Spannbacke (2) mit ihrem eine plane Anlauffläche (2b) aufweisenden Ende geführt einliegt, insbesondere wobei ein Führungselement (24) als ein U-Profil mit hinterschnittenen Profilschenkeln (24b) ausgebildet ist und wobei die Führung ausgebildet ist durch in den beiden Seitenflächen einer Spannbacke (2) im Bereich des die Anlauffläche (2b) aufweisenden Endes parallel zur planen Anlauffläche ausgebildete Nuten (2c), in welche an einem Führungselement (24) vorgesehene Vorsprünge (24c), insbesondere der jeweilige nicht hinterschnittene Teil (24c) der Profilschenkel (24b) eingreifen.

## Claims

1. Clamping head for a drilling rig, comprising a hollow shaft (3), through which a drill pipe (9) can be fed, and wherein at least two clamping jaws (2) which can be displaced radially in relation to the hollow shaft (3) are mounted in the hollow shaft (3) and form a first clamping mechanism for a drill pipe (9), wherein a second clamping mechanism is provided in the hollow shaft (3), by means of which a drill pipe (9) can be fixed in an axial direction, **characterised in that** a sleeve (1) is arranged coaxially on the hollow shaft (3) in such a way that it can move relative thereto, said sleeve having at least one widening end region (1b) and the clamping jaws (2) being provided at their radially outer end with stop faces (2b) interacting with the widening end region (1b), such that the clamping jaws (2) can be pressed radially inward as a result of the end region (1b) sliding over them.

2. Clamping head according to claim 1, **characterised in that** the second clamping mechanism can be actuated through the movement of the sleeve (1) or the sleeve (1) can be displaced relative to the hollow shaft (3) in order to actuate the first clamping mechanism by means of a first drive (13) and the second clamping mechanism can be actuated by means of a second drive (14) which is independent of the first drive (13), wherein both drives (13, 14) are fixed to a common mounting element.

3. Clamping head according to one of the preceding claims, **characterised in that** the second clamping mechanism comprises at least two clamping elements (4), wherein each clamping element (4) comprises a radially outer guide surface (4a) which interacts with a guide surface (3a) on the inside of the hollow shaft (3), so that through a movement of a clamping element (4) in an axial direction, in particular downwards, a radial movement, in particular inwards, can be effected and the clamping elements (4) each possess radially inward-lying, in particular conical contact surfaces (4b), by means of which these can be brought into diametrical contact, in a positive-fitting manner, with a drill pipe (9), in particular with a shoulder/step (9a) formed on a drill pipe (9).

4. Clamping head according to claim 3, **characterised in that** a guide surface (3a) is formed on the inside of the hollow shaft (3) through an annular region (3b) projecting radially inward, the inner opening of which forms a narrowing, in particular conically narrowing lateral surface (3a) which is arranged coaxially around the central axis (10) of the hollow shaft (3), in particular which narrows downwards, wherein the radially outer guide surfaces (4a) of the clamping elements (4) are designed as outer conical surface areas corresponding to said conical lateral surface (3a), in particular wherein the positive fit between the corresponding guide surfaces (3a, 4a) increases with an increasing positive fit between the clamping elements (4) and a drill pipe (9).

5. Clamping head according to claims 3 to 4, **characterised in that** a clamping element (4) is displaceable in an axial direction on a bolt (6) arranged parallel to the axis of the hollow shaft (10), in particular wherein the bolt (6) lies in an opening, extending in a radial direction, in the clamping element (4) or a radial projection (4c) arranged thereon.

6. Clamping head according to claim 5, **characterised in that** the clamping elements (4) can be moved in an axial direction, in particular in the direction of increasing positive fit, by means of an, in particular annular, actuating element (5) arranged on the inside of the hollow shaft (3), wherein the actuating element (5) is connected with the sleeve (1) by means of at least one radial web which extends through an opening (3c) in the hollow shaft (3), in particular wherein the at least one web is movable within an opening (3c) in the axial direction of the hollow shaft (3).

7. Clamping head according to claim 6, **characterised in that** the bolts (6) are fixed to the actuating element (5), in particular wherein the bolts (6) descend into guide bores in the annular region (3b).

8. Clamping head according to one of claims 4, 6 or 7, **characterised in that** a clamping element (4) is displaceable in the direction of increasing positive fit against a resisting force, in particular a force applied through a pressure spring (7).

9. Clamping head according to one of the claims 6 or 7, **characterised in that** the actuating element (5) acts indirectly via at least one pressure spring (8) on a clamping element (4), in particular wherein the pressure springs (8) are arranged between an actuating element (5) and an intermediate ring (5a) and the intermediate ring (5a) contacts all clamping elements (4) simultaneously.

10. Clamping head according to claim 9, **characterised in that** the sleeve (1) can be moved in an axial direction relative to the hollow shaft (3), wherein the clamping elements (4) can first be moved into a positive fit with a drill pipe (9) through the indirect action of the actuating element (5) via pressure springs (8) and after achieving this positive fit between actuating element (5) and clamping elements (4) or between the actuating element (5) and an intermediate ring (5a) an axial movement range (10) remains, in particular through a play in the pressure springs (8), wherein an interlock, in particular a force-locking and/or form-locking and/or frictional connection between the clamping jaws (2) of the first clamping device and a drill pipe (9) can be effected through a further axial movement within this movement range (10).

11. Clamping head according to claim 4, **characterised in that** the clamping elements (4) can be moved in an axial direction, in particular in the direction of increasing positive fit, by means of at least one, in particular annular, actuating element (5) arranged on the inside of the hollow shaft (3), wherein the at least one actuating element (5) is connected with a pressure ring surrounding the sleeve (1) via at least one radial web, which extends through an opening (3c) in the hollow shaft (3), in particular wherein the at least one web is moveable within an opening (3c) in an axial direction of the hollow shaft (3) and wherein the pressure ring (16) possesses an, in particular upper, running surface on which the second drive (14), in particular hydraulic cylinders (14) of the second drive, is supported by means of ball and/or roller bearings (15).

12. Clamping head according to one of claims 2, 3, 4 or 11, **characterised in that** the first drive (13), in particular hydraulic cylinders (13) of the first drive are connected with a ring element (12) surrounding the sleeve (1), which is supported on the sleeve (1), in both an axial direction of tension and an axial direction of thrust, by means of ball and/or roller bearings (11a, 11b), in particular wherein the ball and/or roller bearings (11a, 11b) are enclosed between two collars (1c, 1d) surrounding the sleeve (1).

13. Clamping head according to one of claims 3 or 11, **characterised in that** the clamping elements (4) possess, in particular on their upper ends, radially inward-facing, in particular downwardly-narrowing stop faces (4d) in the form of conical sections, by means of which, in an operative connection with corresponding stop faces (17a) arranged in the hollow shaft (3), a clamping element (4) is displaceable radially outwards during an upwards movement and the corresponding stop faces (17a) arranged in the hollow shaft (3) are formed through a tube (17) fixed coaxially in the upper region of the hollow shaft (3), said tube possessing an external lower conical section (17a).

14. Clamping head according to one of the claims 1 to 4, or 11 to 13, **characterised in that** an, in particular, perforated ring element (22) is arranged at the lower end of the widening, in particular conically widening end region (1b) of the sleeve (1) which receives the hollow shaft (3) in its inner free diameter and which embraces the end region with an upwardly projecting collar.

15. Clamping head according to one of the preceding claims, **characterised in that** the inner lateral surface of the downwardly-widening, in particular conical end region (1b) of the sleeve (1) is provided with grooves (23), in particular grooves (23) running from above to below with a planar base, in particular which are operatively connected, directly or indirectly via an intermediate element (24), with planar stop faces (2b) of the clamping jaws (2) of the first clamping mechanism, wherein a guide element (24) is fixed in a groove (23) in which a clamping jaw (2) guided by its end possessing a planar stop face (2b), lies, in particular wherein a guide element (24) is designed as a U-profile with undercut profile arms (24b) and wherein the guide is formed through grooves (2c) formed in the two lateral surfaces of a clamping jaw (2) in the region of the end possessing the stop face (2b), running parallel to the planar stop face, into which projections (24c) formed on a guide element (24), in particular the non-undercut part (24c) of the profile arms (24b) engage.

## Revendications

1. Tête de serrage pour une installation de forage du sol, comprenant un arbre creux (3) au travers duquel peut être guidée une tige de forage (9), et au moins deux mâchoires de serrage (2), mobiles dans la direction radiale par rapport à l'arbre creux (3), étant montées dans l'arbre (3) et formant un premier mécanisme de serrage pour une tige de forage (9), un second mécanisme de serrage, au moyen duquel une tige de forage (9) peut être fixée dans la direction axiale, étant prévu dans l'arbre creux (3), **caractérisée en ce qu'**un manchon (1) est disposé mobile par rapport à l'arbre creux (3), coaxialement sur ce dernier, lequel manchon présente au moins une zone d'extrémité (1b) s'élargissant et les mâchoires de serrage (2) présentent sur leur extrémité radiale extérieure des surfaces d'attaque (2b), qui coopèrent avec la zone d'extrémité (1b) s'élargissant, de sorte que les mâchoires de serrage (2) sont pressées dans la direction radiale vers l'intérieur par une poussée de la zone d'extrémité (1b) sur ces dernières.

2. Tête de serrage suivant la revendication 1, **caractérisée en ce que** le second mécanisme de serrage est actionnable par le déplacement du manchon (1) ou le manchon (1) est mobile par rapport à l'arbre creux (3) pour l'actionnement du premier mécanisme de serrage au moyen d'un premier entraînement (13) et le second mécanisme de serrage est actionnable par un second entraînement (14) indépendant du premier entraînement (13), les deux entraînements (13, 14) étant fixés sur un élément support commun.

3. Tête de serrage suivant l'une des revendications précédentes, **caractérisée en ce que** le second mécanisme de serrage comprend au moins deux éléments de serrage (4), chaque élément de serrage (4) comprenant une surface de guidage (4a) radiale extérieure, qui coopère avec une surface de guidage (3a) dans l'intérieur de l'arbre creux (3), de sorte qu'un déplacement radial, en particulier vers l'intérieur, peut être provoqué par un déplacement d'un élément de serrage (4) dans la direction axiale, en particulier vers le bas, et les éléments de serrage (4) présentent chacun des surfaces de contact (4b) radiales intérieures, en particulier en tronc de cône, au moyen desquelles ces éléments peuvent s'appliquer chacun diamétralement par coopération de forme sur une tige de forage (9), en particulier sur un épaulement/étagement (9a) du diamètre, réalisé sur une tige de forage (9).

4. Tête de serrage suivant la revendication 3, **caractérisée en ce qu'**une surface de guidage (3a) est formée dans l'intérieur de l'arbre creux (3) par une zone annulaire (3b) en saillie radiale intérieure, dont le creux intérieur forme une surface d'enveloppe (3a) se rétrécissant, en particulier en tronc de cône, laquelle surface est disposée coaxialement autour de l'axe médian (10) de l'arbre creux (3), est réalisée en particulier en se rétrécissant vers le bas, les surfaces de guidage (4a) radiales extérieures des éléments de serrage (4) étant réalisées sous forme de zones de surfaces d'enveloppe coniques extérieures correspondant à la surface d'enveloppe (3a) en tronc de cône, la coopération de forme entre les surfaces de guidage correspondantes (3a, 4a) augmentant en particulier avec une coopération de forme croissante entre les éléments de serrage (4) et une tige de forage (9).

5. Tête de serrage suivant l'une des revendications 3 à 7, **caractérisée en ce qu'**un élément de serrage (4) est mobile dans la direction axiale sur un axe (6), disposé parallèlement à l'axe (10) de l'arbre creux, l'axe (6) s'insérant eh particulier dans un creux, qui s'étend dans la direction radiale, de l'élément de serrage (4) ou d'une saillie (4c) radiale disposée sur ce dernier.

6. Tête de serrage suivant la revendication 5, **caractérisée en ce que** les éléments de serrage (4) sont déplaçables dans la direction axiale, en particulier dans le sens d'une coopération de forme croissante, au moyen d'un élément d'actionnement (5), en particulier annulaire, disposé dans l'intérieur de l'arbre creux (3), l'élément d'actionnement (5) étant assemblé avec le manchon (1) par au moins une traverse radiale, qui s'étend au travers d'un creux (3c) de l'arbre creux (3), la au moins une traverse étant en particulier mobile dans un creux (3c) dans la direction axiale de l'arbre creux (3).

7. Tête de serrage suivant la revendication 6, **caractérisée en ce que** les axes (6) sont fixés sur l'élément d'actionnement (5), les axes (6) plongeant en particulier dans des trous de guidage sur la zone annulaire (3b).

8. Tête de serrage suivant l'une des revendications 4, 6 et 7, **caractérisée en ce qu'**un élément de serrage (4) est mobile dans le sens d'une coopération de forme croissante contre une force de rappel, en particulier une force appliquée par un ressort de pression (7).

9. Tête de serrage suivant l'une des revendications 6 et 7, **caractérisée en ce que** l'élément d'actionnement (5) agit indirectement, au moins par l'intermédiaire d'au moins un ressort de pression (8), sur un élément de serrage (4), les ressorts de pression (8) étant en particulier disposés entre un élément d'actionnement (5) et une bague intermédiaire (5a), et la bague intermédiaire (5a) contactant simultanément tous les éléments de serrage (4).

10. Tête de serrage suivant la revendication 9, **caractérisée en ce que** le manchon (1) est mobile dans la direction axiale par rapport à l'arbre creux (3), les éléments de serrage (4) pouvant être d'abord amenés en coopération de forme avec une tige de forage (9) par l'effet indirect de l'élément d'actionnement (5) par l'intermédiaire des ressorts de pression (8), et une zone de déplacement axiale (10) subsistant, en particulier par un jeu de déplacement dans les ressorts de pression (8), après que cette coopération de forme a été obtenue, entre l'élément d'actionnement (5) et les éléments de serrage (4) ou entre l'élément d'actionnement (5) et une bague intermédiaire (5a), une liaison active, en particulier par force d'adhérence et/ou de friction et/ou par coopération de forme, pouvant être provoquée entre les mâchoires de serrage (2) du premier dispositif de serrage et une tige de forage (9) par un déplacement axial supplémentaire dans cette zone de déplacement (10).

11. Tête de serrage suivant la revendication 4, **caractérisée en ce que** les éléments de serrage (4) sont déplaçables dans la direction axiale, en particulier dans le sens d'une coopération de forme croissante, au moyen d'au moins un élément d'actionnement (5), en particulier annulaire, disposé dans l'intérieur de l'arbre creux (3), le au moins un élément d'actionnement (5) étant assemblé avec une bague de serrage, qui entoure le manchon (1), par au moins une traverse radiale qui s'étend au travers d'un creux (3c) de l'arbre creux (3), la au moins une traverse étant mobile dans un creux (3c) dans la direction axiale de l'arbre creux (3) et la bague de serrage (16) présentant une portée en particulier supérieure, sur laquelle s'appuie le second entraînement (14), en particulier le cylindre hydraulique (14) du second entraînement au moyen de roulements à billes et/ou à rouleaux (15).

12. Tête de serrage suivant l'une des revendications 2, 3, 4 et 11, **caractérisée en ce que** le premier entraînement (13), en particulier le cylindre hydraulique (13) du premier entraînement, est assemblé avec un élément annulaire (12), qui entoure le manchon (1) et s'appuie, aussi bien dans la direction de traction axiale que dans la direction de cisaillement axiale, sur le manchon (1) par l'intermédiaire de roulements à billes et/ou à rouleaux (11a, 11b), les roulements à billes et/ou à rouleaux (11a, 11b) étant en particulier bordés entre deux collets (1c, 1d) qui entourent le manchon (1).

13. Tête de serrage suivant l'une des revendications 3 et 11, **caractérisée en ce que** les éléments de serrage (4) présentent respectivement, en particulier sur leur extrémité supérieure, des surfaces d'attaque (4d) radiales intérieures, en particulier en forme de sections de troncs de cônes se rétrécissant vers le bas, surfaces au moyen desquelles un élément de serrage (4), lors d'un mouvement ascendant, peut être amené radialement vers l'extérieur en liaison active avec des surfaces d'attaque (17a) correspondantes, disposées dans l'arbre creux (3), et les surfaces d'attaque (17a) correspondantes, disposées dans l'arbre creux (3) sont réalisées par un tube (17), fixé coaxialement dans l'arbre creux (3) dans la zone supérieure et qui présente une section extérieure inférieure (17a) en forme de tronc de cône.

14. Tête de serrage suivant l'une des revendications 1 à 4 et 11 à 13, **caractérisée en ce qu'**un élément annulaire (22), en particulier perforé, est disposé à l'extrémité inférieure de la zone d'extrémité (16) s'élargissant vers le bas, en particulier en forme de cône, lequel élément reçoit l'arbre creux (3) dans son diamètre intérieur libre et enserre la zone d'extrémité par un collet vertical vers le haut.

15. Tête de serrage suivant l'une des revendications 1 à 4 et 6 à 10, **caractérisée en ce que** la surface d'enveloppe intérieure de la zone d'extrémité (1b) du manchon (1), qui s'élargit vers le bas, en particulier en forme de tronc de cône, présente des gorges (23), en particulier des gorges (23) s'étendant du haut vers le bas avec un fond de gorge plan, lesquelles gorges se situent en liaison active, directement ou indirectement, au moyen d'un élément intermédiaire (24) avec des surfaces d'attaque planes (2b) des mâchoires de serrage (2) du premier mécanisme de serrage, un élément de guidage (24) étant fixé dans une gorge (23), élément dans lequel s'insère et est guidée une mâchoire de serrage (2) par son extrémité présentant une surface d'attaque plane (2b), un élément de guidage (24) étant réalisé en particulier sous forme d'un profilé en U avec des branches (24b) en contre-dépouille et le guidage étant réalisé par des gorges (2c), formées parallèlement à la surface d'attaque plane dans les deux surfaces latérales d'une mâchoire de serrage (2) dans la zone de l'extrémité, qui présente la surface d'attaque (2b), gorges dans lesquelles s'engagent des saillies (24c), prévues sur un élément de guidage (24), en particulier la partie respective (24c) sans contre-dépouille des branches profilées (24b).
